# EUROPÄISCHE PATENTSCHRIFT

(11) **EP 0 046 135 B1**
(45) Veröffentlichungstag und Bekanntmachung des Hinweises auf die Patenterteilung: **16.01.1985**
(21) Anmeldenummer: 81730072.6
(22) Anmeldetag: 07.08.1981
(51) Int. Cl.: B61C 9/52, B61F 3/04

(54) **Triebaggregat für die Treibachsen von Schienenfahrzeugen**
Drive mechanism for the drive axles of railway vehicles
Dispositif d'entraînement pour les essieux moteurs de véhicules ferroviaires

(30) Priorität: 11.08.1980 DE 3030594
(43) Veröffentlichungstag der Anmeldung: 17.02.1982
(73) Patentinhaber: SIEMENS AKTIENGESELLSCHAFT, 80333 München (DE)
(72) Erfinder: Kuhlow, Jürgen, Dipl.-Ing., D-1000 Berlin 19 (DE); Sohrt, Christian, D-1000 Berlin 13 (DE)

## Beschreibung

Die Erfindung bezieht sich auf ein Triebaggregat für die Treibachsen von Schienenfahrzeugen mit einem in Längsrichtung angeordneten elektrischen Fahrmotor, dessen Drehmoment über Getriebe und Kupplungen auf die Treibachse übertragen wird und bei dem die den Ständer des Fahrmotors, die Lagerung und das Getriebe aufnehmenden Gehäuse miteinander verbunden sind, wobei in Gehäuseteilen Aussparungen für den Durchtritt der Treibachse vorgesehen sind. Ein derartiges Triebaggregat ist aus der DE-B 2325787 und DE-B 2364594 bekannt. Die konstruktive Ausbildung der miteinander verbundenen Gehäuse ist jeweils hinsichtlich der äusseren Abmessungen entsprechend den in ihnen enthaltenen Antriebsteilen gestaltet. Die erforderlichen Randbedingungen, wie Ritzelwellenlagerung und Anordnung des Drehgestellquerträgers, ergeben aufgrund des nur beschränkt zur Verfügung stehenden Raumes Einschnürungen, die sich nachteilig auf die Stabilität des Triebaggregates auswirken.

Weiterhin ist aus der FR-A 2329492 ein integrierter Antrieb eines elektrischen Schienenfahrzeuges bekannt, bei dem der elektrische Motor kein eigenes Gehäuse hat. Der Ständer besteht aus einem Ständerblechpaket und Druckplatten, die durch Zugelemente zusammengehalten werden. Man hat es also bereits beim Ständer des elektrischen Fahrmotors nicht mit einem einteiligen Bauteil zu tun. Im übrigen sind die Getriebegehäuse, die auf jeder Seite wieder unabhängige eigene Bauteile darstellen, an den Druckplatten des Fahrmotors befestigt, d.h. an dieser Stelle müssen die zu übertragenden Kräfte und Beanspruchungen von den Befestigungsmitteln aufgenommen werden. Ausserdem tragen die Getriebegehäuse die Lagerung für die Läuferwelle. Es handelt sich bei der bekannten Anordnung mithin um den Antrieb eines elektrischen Schienenfahrzeuges, bei dem die Getriebegehäuse tragende Funktionen für den Fahrmotor übernommen haben, der gehäuselos ist, diese Teile aber untereinander wie üblich miteinander verbunden sind.

Der Erfindung liegt die Aufgabe zugrunde, die Biege- und Drehsteifigkeit eines Triebaggregates für Schienenfahrzeuge zu erhöhen. Zur Lösung dieser Aufgabe ist ein Triebaggregat der eingangs beschriebenen Art gemäss der Erfindung so ausgebildet, dass als gemeinsames Gehäuse aller Antriebsteile ein zwischen den Triebachsen im tragenden Bereich als einteiliges Bauteil ausgebildeter Hohlträger verwendet ist, der geeignete Montageschnittstellen zum Einsetzen der Antriebsteile aufweist. Ein derartiger Hohlträger, dessen Länge der Triebaggregatslänge entspricht, hat ein hohes Widerstandsmoment und entsprechend eine hohe Biege- und Drehsteifigkeit. Trotz der für einige Antriebsteile gegenüber dem bisher Üblichen vergrösserten Aussenabmessungen dieses gemeinsamen Gehäuses wird insgesamt ohne Beeinträchtigung des Drehmomenterzeugungs- und Übertragungssystems infolge der wesentlichen Erhöhung der Biegesteifigkeit eine Gewichtsersparnis erzielt. Ausserdem ergibt sich ein günstiges Schwingungs- und Laufverhalten.

Der Einbau der Antriebsteile in das durch den Hohlträger gebildete gemeinsame Gehäuse bereitet keine Schwierigkeiten, da der Hohlträger geeignete Montageschnittstellen aufweist. Diese können den Hohlträger horizontal oder vertikal teilend oder auch die Aussparungen für die Treibachsen schneidend verlaufen.

Für den Hohlträger, der mit Vorteil über seiner gesamten Länge die gleichen Aussenabmessungen aufweist, kann ein beliebiges geeignetes Material ausreichender Festigkeit gewählt werden, z.B. Aluminiumlegierungen. Es empfiehlt sich aber auch die Verwendung von ferromagnetischem Material derart, dass der Hohlträger im Bereich des Fahrmotors ganz oder teilweise dessen magnetischen Ständerkreis bildet. Dadurch wird auch die Funktion des magnetischen Kreises im Fahrmotorbereich von dem Hohlträger mit übernommen.

Es ist weiterhin vorteilhaft, die Wand des Hohlträgers mit Rippen bzw. Aussparungen zu versehen, damit der Hohlträger zur Abführung der Wärmeverluste innerhalb des Triebaggregates ausgenutzt werden kann.

Es empfiehlt sich ferner, den Hohlträger in das Drehgestell zu integrieren, in dem er als Längsmittenträger des Drehgestells ausgebildet ist und seitliche Arme aufweist, welchen die Radsatztragarme bilden. Dies ist wegen der gegebenen grossen Biege- und Drehsteifigkeit des Hohlträgers möglich, so dass eine wesentliche Vereinfachung des Drehgestellaufbaus erreicht wird, weil der bisher übliche Drehgestellrahmen entfällt, da seine Funktion durch den Hohlträger übernommen wird.

Im folgenden ist die Erfindung noch anhand der in den Fig. 1 bis 5 der Zeichnung dargestellten Ausführungsbeispiele näher erläutert. Fig. 1 zeigt schematisch, teilweise geschnitten, eine Draufsicht auf ein gemäss der Erfindung ausgebildetes Triebaggregat für die Treibachsen von Schienenfahrzeugen. In Fig. 2 ist eine Seitenansicht, teilweise nach Linie 11-11 in Fig. 1 geschnitten, dargestellt. Die Fig. 3 bis 5 zeigen, ebenfalls prinzipiell dargestellt, Schnitte durch den Hohlträger im Bereich des elektrischen Fahrmotors.

Bei dem in den Fig. 1 und 2 dargestellten Schienenfahrzeug treibt der elektrische Fahrmotor 1 jeweils über Winkelgetriebe 2 zwei Treibachsen 3 an. Der elektrische Fahrmotor 1 liegt senkrecht zu den beiden Treibachsen 3 und seine Läuferwelle 4 ist beidseitig über eine Längsverschiebungen zulassende, zentrierende Kupplung 5 mit der das Ritzel 6 tragenden Ritzelwelle 7 verbunden. Das Ritzel 6 steht im Eingriff mit dem Grossrad 8 des Winkelgetriebes 2, welches auf der die Treibachse 3 mit Spiel umgebenden Hohlwelle 9 angeordnet ist. Die Hohlwelle 9 ist ihrerseits über eine elastische und zentrierende Gummikupplung 10 mit der Treibachse 3 verbunden.

Um dem Triebaggregat eine grosse Biege- und Drehsteifigkeit zu erteilen, sind alle Antriebsteile, wie der elektrische Fahrmotor 1, die Ritzelwelle 7 und ihre Lagerung, gebildet durch Wälzlager 11 und das Winkelgetriebe 2 im Innern eines Hohlträgers 12 angeordnet. Dieser Hohlträger 12 weist über seiner gesamten Länge die gleichen Aussenabmessungen auf. Er enthält ausserdem Aussparungen 13 für den Durchtritt der Treibachsen 3 und der sie umgebenden Hohlwelle 9 und ist an den Stirnseiten durch Stirnwände 14 abgeschlossen. Um das Einsetzen der Antriebsteile zu ermöglichen, weist der Hohlträger 12 weiterhin Montageschnittstellen 15 auf, die schräg, die Aussparungen 13 für die Treibachse 3 schneidend, verlaufen.

Zur Montage des Triebaggregates wird zunächst der elektrische Fahrmotor 1, der komplett mit Gehäuse, Lagerschilden und Lagerung für die Läuferwelle 4 ausgebildet ist, in das Innere des Hohlträgers 12 hineingeschoben, wobei seine Lage in Längsrichtung durch einen Anschlag 16 im Innern des Hohlträgers 12 festgelegt ist auf der anderen Stirnseite des Fahrmotors 1 wird dann ein Abstandsring 17 eingeführt und darauf wird das Traggehäuse 18 für die Wälzlager 11 der Ritzelwelle 7 eingeschoben. Weiterhin ist über Wälzlager 19 die Hohlwelle 9 im Hohlträger 12 gelagert, so dass der Hohlträger 12 dort das Gehäuse für das Winkelgetriebe 2 bildet. Es sind entsprechende Dichtungen vorgesehen, durch welche innerhalb des Hohlträgers 12 die Bereiche für das Umlaufen der für das Winkelgetriebe 2 bzw. für die verschiedenen Lagerungen erforderlichen Schmiermittel begrenzt werden.

Durch diese Anordnung sämtlicher Antriebsteile im Innern des Hohlträgers 12 wird ein sehr steifes, im Hinblick auf Lauf- und Betriebseigenschaften günstiges Gebilde geschaffen. Ausserdem übernimmt dieser Hohlträger 12 die Funktion des Längsmittenträgers des Drehgestells 20 und ist deshalb mit seitlichen Armen 21 versehen, welche die Radsatztragarme des Drehgestells 20 bilden. Durch diesen Einsatz eines sehr steifen, sich über die gesamte Länge des Triebaggregates erstreckenden Hohlträgers wird sowohl für das Triebaggregat als auch für das Drehgestell 20 Platz und Gewicht gespart.

Der Hohlträger 12 kann im Bereich des elektrischen Fahrmotors 1, sofern er aus ferromagnetischem Material besteht, nicht nur mechanisch tragende Funktionen übernehmen, sondern auch ganz oder teilweise dessen magnetischen Ständerkreis 22 bilden. Fig. 3 zeigt eine Ausführung, bei welcher der Hohlträger 12 zur Führung eines Teils des magnetischen Flusses des Ständerkreises 22 ausgenutzt wird, so dass trotz Vorliegen eines geschlossenen Ständerjoches 23 das Haupt- 24 und Wendepole 25 trägt, dessen Höhe verringert ist.

In Fig. 4 ist eine Ausführung dargestellt, bei welcher die geblechten Hauptpole 24 und Wendepole 25 mit ihren Erregerwicklungen 26 bzw. 27 unmittelbar in den Hohlträger 12 eingesetzt wird, so dass dieser hier den magnetischen Ständerkreis 22 allein bildet.

Man kann die Formgebung des Hohlträgers 12 auch so auswählen, dass er zur Abführung der innerhalb der Antriebsteile entstehenden Verluste mittels gasförmiger bzw. flüssiger Medien herangezogen werden kann. Dazu empfiehlt es sich, wie in Fig. 5 dargestellt, den Hohlträger 12 entweder mit Aussparungen 28 zu versehen, die Kühlkanäle für das zur Kühlung verwendete Medium bilden, oder mit Rippen 29 zur Vergrösserung der kühlenden Oberfläche.

## Patentansprüche

1. Triebaggregat für die Treibachsen (3) von Schienenfahrzeugen mit einem in Längsrichtung angeordneten elektrischen Fahrmotor (1), dessen Drehmoment über Winkelgetriebe (6, 8) und Kupplungen (10) auf die Treibachse (3) übertragen wird und bei dem die den Ständer des Fahrmotors (1), die Lagerung und das Getriebe (2) aufnehmenden Gehäuse miteinander verbunden sind, wobei in einem Gehäuseteil Aussparungen (13) für den Durchtritt der Treibachse (3) vorgesehen sind, dadurch gekennzeichnet, dass als gemeinsames Gehäuse aller Antriebsteile (1, 7, 2) ein zwischen den Treibachsen (3) im tragenden Bereich als einteiliges Bauteil ausgebildeter Hohlträger (12) verwendet ist, der geeignete Montageschnittstellen (15) zum Einsetzen der Antriebsteile (1,7,2) aufweist.

2. Triebaggregat nach Anspruch 1, dadurch gekennzeichnet, dass der Hohlträger (12) über seine gesamte Länge die gleichen Aussenabmessungen aufweist.

3. Triebaggregat nach Anspruch 1 oder 2, dadurch gekennzeichnet, dass der Hohlträger (12) an den Stirnseiten mit getrennten Stirnwänden (14) geschlossen ist.

4. Triebaggregat nach Anspruch 1 oder 2, dadurch gekennzeichnet, dass der Hohlträger (12) aus ferromagnetischem Material besteht und im Bereich des Fahrmotors (1) ganz oder teilweise dessen magnetischen Ständerkreis (22) bildet.

5. Triebaggregat nach Anspruch 1, dadurch gekennzeichnet, dass die Wand des Hohlträgers (12) mit Rippen (29) versehen ist.

6. Triebaggregat nach Anspruch 1, dadurch gekennzeichnet, dass die Wand des Hohlträgers (12) mit Aussparungen (28) versehen ist.

7. Triebaggregat nach Anspruch 1, dadurch gekennzeichnet, dass der Hohlträger (12) als Längsmittenträger des Drehgestells (20) ausgebildet ist und seitliche Arme (21) aufweist, welche die Radsatztragarme bilden.

## Claims

1. A drive assembly for the driving axles (3) of rail vehicles comprising an electric driving motor (1) which is arranged in the longitudinal direction and whose torque is transmitted via mitre gears (6, 8) and couplings (10) to the driving axle (3), and in which the housings which accommodate the stator of the drive motor (1), the bearing and the transmission (2) are connected to one another, openings (13) for the passage of the driving axle (3), being provided in a housing section, characterised in that a hollow girder (12), which is formed as an integral component between the driving axles (3) in the bearing region, is used as a common housing for all the drive components (1, 7, 2) and has suitable assembly interfaces (15) for the insertion of the drive components (1, 7, 2).

2. A drive assembly as claimed in Claim 1, characterised in that the hollow girder (12) has the same external dimensions over its entire length.

3. A drive assembly as claimed in Claim 1 or 2, characterised in that the hollow girder (12) is closed by separate end walls (14) at the ends.

4. A drive assembly as claimed in Claim 1 or 2, characterised in that the hollow girder (12) consists of ferromagnetic material and, in the region of the drive motor (1), wholly or partially forms its magnetic stator circuit (22).

5. A drive assembly as claimed in Claim 1, characterised in that the wall of the hollow girder (12) is provided with ribs (29).

6. A drive assembly as claimed in Claim 1, characterised in that the wall of the hollow girder (12) is provided with openings (28).

7. A drive assembly as claimed in Claim 1, characterised in that the hollow girder (12) forms the longitudinal central support of the bogie (20) and has lateral arms (21) which form the wheel set carrying arms.

## Revendications

1. Mécanisme d'entraînement pour les essieux moteur de véhicules ferroviaires comportant un moteur électrique de traction (1) disposé suivant la direction longitudinale et dont le couple moteur est transmis par l'intermédiaire d'engrenages coniques (6, 8) et d'embrayages (10) à l'essieu moteur (3), et dans lequel les carters logeant le stator du moteur de traction (1), les dispositifs de support et la transmission (2), sont reliés entre eux, tandis que des ouvertures (13) permettant le passage de l'essieu moteur (3) sont prévues dans une partie du carter, caractérisé par le fait qu'un support creux (12), qui est réalisé sous la forme d'un élément de construction d'un seul tenant entre les essieux moteurs (3) dans la zone de support et qui comporte des points de coupure (15) appropriés servant au montage des organes d'entraînement (5, 7, 2), est utilisé comme carter commun de tous ces organes d'entraînement.

2. Mécanisme d'entraînement selon la revendication 1, caractérisé par le fait que le support creux (12) possède les mêmes dimensions extérieures sur toute sa longueur.

3. Mécanisme d'entraînement suivant la revendication 1 ou 2 caractérisé par le fait que le support creux (12) est fermé par des parois frontales séparées (14) au niveau de ses extrémités frontales.

4. Mécanisme d'entraînement suivant la revendication 1 ou 2, caractérisé par le fait que le support creux (12) est constitué en un matériau ferromagnétique et forme, au voisinage du moteur de traction (1), la totalité ou une partie du circuit magnétique du stator (22) du moteur.

5. Mécanisme d'entraînement suivant la revendication 1, caractérisé par le fait que la paroi du support creux (12) est munie de nervures (29).

6. Mécanisme d'entraînement suivant la revendication 1, caractérisé par le fait que la paroi du support creux (12) comporte des évidements (28).

7. Mécanisme d'entraînement suivant la revendication 1, caractérisé par le fait que le support creux (12) est réalisé sous la forme d'un longeron médian du boggie (20) et comporte des bras latéraux (21) qui forment des bras de support de l'essieu monté.
